# EUROPÄISCHE PATENTANMELDUNG

(11) **EP 0 668 709 A1**
(43) Veröffentlichungstag der Anmeldung: **23.08.1995**
(21) Anmeldenummer: 94250036.4
(22) Anmeldetag: 17.02.1994
(51) Int. Cl.: H05B 3/34

(54) **Flächenheizelement**

(71) Anmelder: GESELLSCHAFT FÜR WÄRME-UND UMWELTTECHNIK mbH, D-13089 Berlin (DE)
(72) Erfinder: Seidel, Ulrike, D-13189 Berlin (DE)

(57) **Zusammenfassung**

Flächenheizelement mit großer Heifläche einer maximalen Oberflächentemperatur von 80 C und und einer geometrischen Stärke von max. 1,5 mm .

## Beschreibung

Die Erfindung betrifft ein nichtmetallisches Heizelement, das eine große Oberfläche besitzt, im Niedertemperaturbereich arbeitet und geometrisch sehr flach ist.

Bei Flächenheizelementen werden die wärmeerzeugenden Schichten durch Draht- oder Foliengitter ( DE 41 33 580 A1 ) , rußangereicherten Thermoplastkern oder von Polypropylen mit Ruß ( DE 36 35 286 A1 ) realisiert.
Diese Flächenheizelemente haben hohe Oberflächentemperaturen, daher müssen Schutzgitter vor zufälliger Berührung schützen und es erfolgt eine Geruchsbelästigung durch verbrandten Staub.Die bekannten Flächenheizelemente sind aus den vorher beschriebenen Gründen, nicht ohne besondere Vorkehrungen aufzustellen oder anzubringen.

Die Erfindung betrifft ein Flächenheizelement, das aus elektrisch leitfähigen Papier des Typs BE - 55TU, stromleitenden Gewebe des Typs TUW 3 - 741 - 89 beruhend auf Glasfasergewebe imprägniert mit stromleitenden Verbindungen, als Hauptbestandteil Graphit oder technischen Kohlenstoff besteht. Die elektrisch leitfähigen Materialien, haben oben und unten Kupferfolien, wobei die unteren Kupferfolien die beiden Steckverbinder für die Stromzuführung tragen.
Umgeben werden die stromführenden Teile mit 3 bis 4 Blatt elektroisolierenden polyäthylen getränkten Gewebe.
Bei Bedarf kann als letzte Schicht eine Dekorfolie verwendet werden.
Die beschriebenen Schichten werden unter einer Presse bei 145 C - 160 C, 20 -25 Minuten verbunden.
Das dabei gefertigte Flächenheizelement hat eine max. Stärke von 1,5 mm und entspricht der geforderten Festigkeit.

### Beispiel

Die erfindungsgemäß hergestellten Flächenheizelemente können problemlos in Wohnungen, Büros, Wochenendhäuser, Wohnwagen usw. installiert werden. Da sie mit verschiedenen Dekorfolien versehen werden, können die Flächenheizelemente unauffällig in die Wohn- oder Bürolandschaft integriert werden.

## Patentansprüche

1. Heizelement, inbesondere mit großer Oberfläche, einer max. Oberflächentemperatur von 80 C, einer max. Gesamtdicke von 1,5 mm, dadurch gekennzeichnet, durch leitfähiges Papier verbunden mit gehärteten Epoxyd- und Bakelitverbindungsmitteln mit Zusatz von stromführenden Füllstoffen ( Grahpit, technischen Kohlenstoff usw. ) einer Stromschiene aus Kupferfolie, allseitig eingebettet in 3 - 4 Blatt Gewebe getränkt mit Polyäthylenpolyamin und ausgeschnittenen Steckverbinder.

2. Heizelement nach Anspruch 1 dadurch gekennzeichnet, das auf beiden Seiten verschiedene Dekorfolien aufgetragen werden.

3. Heizelement nach Anspruch 1 und 2 dadurch gekennzeichnet, daß die Stabilität durch ein umlaufendes Metallprofil erhöht wird.

4. Heizelement nach Anspruch 1 bis 3 dadurch gekennzeichnet, das durch Anbringen eines Thermoelementes eine Temperaturregelung ermöglicht, oder die max. Oberflächentemperatur begrenzt wird.

5. Heizelement nach Anspruch 1 bis 4 dadurch gekennzeichnet, daß bis 4 Heizflächen in einem Heizelement vereint werden.
